# EUROPÄISCHE PATENTSCHRIFT

(11) **EP 1 701 124 B1**
(45) Veröffentlichungstag und Bekanntmachung des Hinweises auf die Patenterteilung: **08.11.2017**
(21) Anmeldenummer: 06001939.5
(22) Anmeldetag: 31.01.2006
(51) Int. Cl.: F28F 1/32, F28F 19/00, F28D 1/047, F28D 1/053, F28F 17/00

(54) **Lamellenwärmetauscher**
Tube and fin heat exchanger
Echangeur de chaleur à lamelles

(30) Priorität: 04.02.2005 DE 102005005293
(43) Veröffentlichungstag der Anmeldung: 13.09.2006
(73) Patentinhaber: Kelvion Refrigeration GmbH, 82065 Baierbrunn (DE)
(72) Erfinder: Kizlauskas, Ceslovas, 80687 München (DE)
(74) Vertreter: Manitz Finsterwald Patentanwälte PartmbB

(56) Entgegenhaltungen:
- EP-A- 0 469 150
- WO-A-94/27105
- DE-A1- 1 751 244
- US-A- 2 529 215
- US-A- 4 449 581
- US-A- 5 927 393
- US-A1- 2002 023 744
- US-A1- 2004 251 016

## Beschreibung

Die Erfindung betrifft einen Lamellenwärmetauscher mit mehreren parallel angeordneten Lamellen zum Wärmeaustausch mit einem seitlich an die Lamellen anströmenden gasförmigen Medium und eine Verwendung des Lamellenwärmetauschers.

Bei Lamellenwärmetauschern ist eine Anzahl von in der Regel metallischen Lamellen parallel zueinander angeordnet und wird von einem oder mehreren Wärmeübertragungsrohren durchsetzt. Ein Lamellenwärmetauscher wird z. B. zur Kühlung oder Erwärmung gasförmiger Medien, insbesondere von Luft eingesetzt. Ein solcher Lamellenwärmetauscher zur Kühlung gasförmiger Medien ist z. B. in DE 197 09 176 A1 beschrieben. Durch das Wärmeübertragungsrohr strömt im Kühlbetrieb ein Kühlmittel, während durch den freien Raum zwischen den Lamellen das zu kühlende Medium strömt. Das abgekühlte Wärmeübertragungsrohr kühlt die Lamellen, die wiederum Wärme von dem strömenden gasförmigen Medium übernehmen.

Ohne besondere Maßnahmen ist die Strömung des gasförmigen Mediums im Wesentlichen laminar. Dementsprechend ist direkt an den Lamellen die Strömungsgeschwindigkeit des Mediums gleich Null oder nur sehr gering und der Wärmeübergang begrenzt.

Ein besserer Wärmeaustausch wird durch turbulente Strömung erreicht. Bei bekannten Lösungen wird dazu die Lamelle bereichsweise geschlitzt und an den Schlitzen lappenartig nach außen gebogen. Die Strömung des gasförmigen Mediums reißt an dem Schlitz ab und muss sich als Anlaufströmung erst wieder an der Lamellenoberfläche anlegen. Gerade im Bereich dieser Anlaufströmung werden die höchsten örtlichen Wärmeübergänge erzielt. Bei Lamellenwärmetauschern, die zur Kühlung eingesetzt werden, kann sich Reif an der Lamellenoberfläche ablagern, der die Schlitze der Lamelle zusetzt. Um die Effizienz des Lamellenwärmetauschers aufrechtzuerhalten sind daher häufige Abtauvorgänge zur Entfernung des Reifs notwendig. Ebenso können sich geschlitzte Lamellen, die zur Erwärmung eines gasförmigen Mediums eingesetzt werden, mit Schmutz zusetzen. Diese Wärmetauscher müssen dann aufwendig gereinigt werden.

US 2,529,215 beschreibt einen Wärmetauscher, bei dem einzelne Wärmetauscherrohre versetzt zueinander angeordnet sind.

Ein Wärmetauscher unter Einsatz von zackenförmig geprägten Lamellen ist in WO 94/27105 A1 beschrieben.

EP 0469 150 A1 zeigt einen Wärmetauscher mit zackenförmig geprägten Lamellen, deren Prägung außer Phase sind.

Wärmetauscher mit den Merkmalen des Oberbegriffes des Anspruchs 1 sind aus US 2004/0251016 A1 oder DE 1 751 44 A1 bekannt.

Aufgabe der vorliegenden Erfindung ist es, einen Lamellenwärmetauscher anzugeben, mit dessen Hilfe dieser Nachteil des Standes der Technik vermieden werden kann und der einen effizienten Wärmeaustausch ermöglicht.

Diese Aufgabe wird mit einen Lamellenwärmetauscher mit den Merkmalen des Anspruches 1 gelöst. Eine besonders vorteilhafte Verwendung des Lamellenwärmetauschers ist Gegenstand des Anspruches 10. Unteransprüche sind auf bevorzugte Ausgestaltungen gerichtet.

Bei einem erfindungsgemäßen Lamellenwärmetauscher weisen die Lamellen eine Prägung auf, die in Strömungsrichtung des gasförmigen Mediums ein zackenförmiges Profil hat, das derart geformt ist, dass an den Spitzen der Zacken ein Strömungsabriss zur Erzeugung eines turbulenten Strömungsmusters auftritt. Durch die Verwendung einer solchen zackenförmigen Prägung sind Schlitze in der Lamelle, die leicht mit Reif oder Schmutz zugesetzt werden können, nicht notwendig. Dennoch lässt sich mit der erfindungsgemäßen Ausgestaltung erreichen, dass die Strömung an den Spitzen der Zacken des zackenförmigen Profils abreißt und so die laminare Strömung an der Lamellenoberfläche unterbrochen wird. Es entsteht turbulente Strömung, deren Wirbel sich erst wieder an die Lamellenoberfläche anlegen müssen. Bei dieser Anlaufströmung ist der Wärmeübertrag besonders hoch.

Das zackenförmige Profil kann unterschiedliche Ausgestaltungen haben. Besonders effektiv und einfach herstellbar ist ein zumindest bereichsweise periodisches Profil, das auch die Installation der einzelnen Lamellen eines Lamellenwärmetauschers vereinfacht.

Bei einer besonders vorteilhaften Weiterbildung stehen die Periode P und die zwischen zwei entgegengesetzt weisenden Spitzen des zackenförmigen Profils gemessene Prägungshöhe PH in vorbestimmter Beziehung zueinander. Der Quotient zwischen Prägungshöhe und Periode liegt vorteilhafterweise zwischen 0,2 und 0,25. Dieser Bereich gewährleistet, dass die "Täler" zwischen zwei Zacken nicht derart tief sind, dass ein zu großer Totraum entsteht, in dem keine Strömung mehr auftritt. Andererseits sind die Flanken der Zacken steil genug, um den Abriss der Strömung an den Zacken zu gewährleisten.

Bei einem erfindungsgemäßen Lamellenwärmetauscher ist die Prägungshöhe PH größer als 2 mm ist. Besonders effektiv wird sie in einem Bereich zwischen 2,2 mm und 2,4 mm gewählt. Diese Maße für die Prägungshöhe sind gerade bei einer typischen Strömungsgeschwindigkeit des gasförmigen Mediums von 1,5 bis 3,5 m/s besonders effektiv zur Bildung turbulenter Strömung.

Um den Strömungsquerschnitt zwischen zwei Lamellen in Strömungsrichtung des gasförmigen Mediums im wesentlichen konstant zu halten, ist es vorteilhaft, wenn die zackenförmigen Profile der einzelnen Lamellen des Lamellenwärmetauschers zueinander in Phase sind.

Für eine typische Strömungsgeschwindigkeit des gasförmigen Mediums von 1,5 bis 3,5 m/s eignet sich besonders ein Lamellenabstand von 3 bis 8 mm, insbesondere in einem Bereich von zwischen 4 mm und 6 mm.

Lamellenwärmetauscher können von Wärmeübertragungsrohren durchsetzt sein, die Wärme mit den Lamellen austauschen um diese z. B. abzukühlen. Dabei kann es sich um ein einzelnes Wärmeübertragungsrohr handeln, das z. B. schlangenförmig durch die Lamellen geführt ist oder um mehrere parallel angeordnete, individuelle Wärmeübertragungsrohre. Ebenso können einzelne Wärmeübertragungsrohre außerhalb der parallel angeordneten Lamellen durch entsprechende Verbindungen zu einem schlangenförmigen Rohr verbunden sein. Im vorliegenden Text sind diese Alternativen umfasst, wenn allgemein von Wärmeübertragungsrohren gesprochen wird.

Bei den Lamellenwärmetauschern können die Wärmeübertragungsrohre in rechtwinkligem Raster oder versetzt zueinander durch die Lamellen geführt sein. Erfindungsgemäß sind die Wärmeübertragungsrohre derart zueinander versetzt angeordnet, dass drei benachbarte Durchführungen für Wärmeübertragungsrohre ein etwa gleichschenkliges Dreieck bilden. Das Verhältnis des Durchmessers eines Wärmeübertragungsrohres bzw. einer dafür vorgesehenen Durchführung zu der Länge eines Schenkels des Dreieckes kann z.B. zwischen 0,25 und 0,33 gewählt werden.

Es sind Heizvorrichtungen zum Abtauen der Lamellen vorgesehen. So können durch die Lamellen nicht nur Wärmeübertragungsrohre sondern auch Heizrohre, Heizstabrohre oder Heizstäbe geführt sein. Durch Heizrohre kann ein heißes Medium geschickt werden um die Lamellen abzutauen. Heizstäbe können zum selben Zweck z.B. elektrisch geheizt werden. Schließlich dienen Heizstabrohre der einfachen Einführung von Heizstäben.

Erfindungsgemäß befinden sich die Heizstabrohre, Heizrohre oder Heizstäbe zwischen je zwei Wärmeübertragungsrohren, deren Verbindungslinie schräg zur Strömungsrichtung ist. Bei der Herstellung eines solchen Lamellenwärmetauschers kann die Lamelle in gewünschter Größe einfach geschnitten werden.

Bei bekannten Lösungen für Lamellenwärmetauscher mit Heizrohren, Heizstabrohren bzw. Heizstäben sind die dafür in den Lamellen vorgesehenen Durchführungen an ihren Rändern aufgebördelt. Auch bei dem erfindungsgemäßen Lamellenwärmetauscher mit geprägten Lamellen können die Durchführungen für die Heizrohre, Heizstäbe bzw. Heizstabrohre aufgebördelt sein. Um den Strömungswiderstand für das durch den Lamellenwärmetauscher strömende gasförmige Medium nicht zu hoch werden zu lassen, wird jedoch bei einer Weiterbildung der Erfindung auf die Aufbördelung verzichtet. Erstaunlicherweise wird der Wärmeübertrag dadurch nicht wesentlich verschlechtert. Um den Wärmeübertrag noch weiter zu verbessern, können bei einer Ausgestaltung mit Heizrohren oder Heizstabrohren die Rohre in den Öffnungen der Lamellen aufgeweitet werden, so dass sie in den Lamellen fest verpresst sind.

Besonders vorteilhaft ist die Verwendung eines erfindungsgemäßen Lamellenwärmetauschers zur Kühlung, insbesondere von Luft, da es dabei besonders leicht zur Reifbildung kommen kann. Ausgestaltungen der Erfindung wird anhand der anliegenden Figuren im Detail erläutert.

Dabei zeigt
- Fig. 1: eine perspektivische Ansicht eines Ausschnitts aus einem Lamellenblock eines erfindungsgemäßen Lamellenwärmetauschers,
- Fig. 2: eine seitliche Draufsicht auf einen Ausschnitt aus einem Lamellenblock der Figur 1,
- Fig. 3: eine Draufsicht auf eine Lamelle eines erfindungsgemäßen Lamellenwärmetauschers, und
- Fig. 4: eine seitliche Draufsicht auf diese Lamelle in Blickrichtung IV der Fig. 3.

In Fig. 1 ist der Ausschnitt aus einem Lamellenpaket eines Lamellenwärmetauschers gezeigt, der im Folgenden am Beispiel eines Luftkühlers beschrieben wird. Das Lamellenpaket besteht aus einer großen Anzahl Lamellen, von denen hier nur drei dargestellt sind. In Richtung 7 wird Luft durch den Lamellenwärmetauscher geströmt, die sich an den Lamellen 1, 3, 5 abkühlt. Diese sind dazu von Wärmeübertragungsrohren durchsetzt, die Wärme von den Lamellen abführen und an ein Kühlmittel abgeben, das in den Rohren fließt. Die Wärmeübertragungsrohre sind der Übersichtlichkeit halber in Fig. 1 nicht gezeigt.

Mehrfach vorhandene Elemente, also hier z. B. nach oben weisende Zacken 9 sind nicht notwendigerweise alle mit einem Bezugszeichen versehen.

Die einzelnen Lamellen sind zackenförmig geprägt. Im Wesentlichen ist die Prägung zumindest insofern periodisch, dass immer drei Zacken 9 direkt nebeneinander angeordnet sind. Zwischen den in Fig. 1 nach oben weisenden Zacken 9 liegen nach unten weisende Zacken 11. Nur zwischen einzelnen nach oben weisenden Zacken befindet sich ein schmaler waagerechter Bereich 12 im Bereich der Heizstabdurchführungen 17 (siehe Fig. 3), um z.B. das Ablaufen von Tauwasser von der Lamelle zu vereinfachen.

Fig. 2 zeigt eine seitliche Draufsicht auf den Ausschnitt des Lamellenblocks. Der Abstand zweier nach oben weisender Zacken 9 ist als Periode P bezeichnet. Der Abstand der Lamellen ist mit A bezeichnet, während die Prägungshöhe, die die Höhe zwischen einer nach oben weisenden und einer nach unten weisenden Spitze angibt, mit PH bezeichnet ist. 13 bezeichnet am Beispiel der Zacke 10 die Entstehung turbulenter Strömung, die durch das Abreißen der Strömung an der Spitze der benachbarten Zacke 10 erzeugt wird.

Fig. 3 zeigt die Draufsicht auf eine Lamelle, wobei hier auch die Durchführungen 15 für die Wärmeübertragungsrohre und Durchführungen 17 für Heizstabrohre gezeigt sind.

In nicht gezeigter Weise sind durch die Wärmeübertragungsrohrdurchführungen 15 die Wärmeübertragungsrohre geführt, die im beschriebenen Kühlbetrieb Wärme von den Lamellen abtransportieren sollen. Durch die bördelfreien Durchführungen für die Heizstabrohre sind in ebenfalls nicht gezeigter Weise Heizstabrohre geführt, die durch inneres Aufweiten nach dem Durchschieben in den Lamellen verpresst worden sind. Durch die Heizstabrohre 17 können Heizstäbe auf einfache Weise eingeführt werden, mit deren Hilfe die Lamelle z. B. abgetaut werden kann, um Reif zu entfernen. Auch die Wärmeübertragungsrohre sind durch inneres Aufweiten in den Öffnungen der Lamellen verpresst.

Die Wärmeübertragungsrohrdurchführungen 15 sind in einem Raster derart angeordnet, dass drei benachbarte Wärmeübertragungsrohre ein gleichschenkliges Dreieck bilden. Das Verhältnis des Durchmessers eines Wärmeübertragungsrohres bzw. einer Wärmeübertragungsrohrdurchführung 15 zu der Länge eines Schenkels des Dreieckes beträgt z.B. zwischen 0,25 und 0,33. In der gezeigten Anordnung befinden sich die Heizstabrohrdurchführungen 17 jeweils zwischen zwei Wärmeübertragungsrohrdurchführungen 15.

Die Ausbildung des Lamellenwärmetauschers mit zackenförmig geprägten Lamellen hat sich als besonders günstig für so genannte versetzte Systeme erwiesen, in denen die einzelnen Wärmeübertragungsrohrdurchführungen wie in Fig. 3 dargestellt nicht in einem rechtwinkligen Raster angeordnet sind. Im Gegensatz zu einer fluchtenden Anordnung wird hier die Ausbildung einer turbulenten Strömung noch weiter unterstützt.

Fig. 4 zeigt eine seitliche Ansicht in Blickrichtung IV, wie sie in Fig. 3 angedeutet ist. Hier ist insbesondere erkennbar, dass die Durchführungen 17 für die Heizstäbe keine Aufbördelungen aufweisen. Die Aufbördelungen der Wärmeübertragungsrohrdurchführungen 15 sind mit 16 bezeichnet.

Die Heizstabrohrdurchführungen 17 unterstützen die Bildung der turbulenten Strömung. In der Regel sind nicht alle Durchführungen tatsächlich von Heizstabrohren durchsetzt. Die nicht verwendeten Heizstabrohrdurchführungen fördern den Strömungsabriss und die Bildung der turbulenten Strömung. Um den Strömungswiderstand für das durch das Lamellenpaket strömende Gas nicht zu hoch werden zu lassen, hat es sich als vorteilhaft erwiesen, wenn die Heizstabrohrdurchführungen 17 keine Randbördelung aufweisen, wie es in der seitlichen Ansicht der Fig. 4 erkennbar ist.

Ein erfindungsgemäßer Lamellenwärmetauscher wird wie folgt z. B. als Luftkühler verwendet. Durch die in den Figuren nicht gezeigten Wärmeübertragungsrohre wird in an sich bekannter Weise Kühlmittel gefördert.

Die zu kühlende Luft 7 wird zwischen den Lamellen durch das Lamellenpaket geschickt. An den Spitzen der Zacken 9, 10, 11 der Lamellen 1, 3, 5 wird der Luftstrom abgelenkt und reißt an den Spitzen ab. Dadurch entsteht eine turbulente Strömung 13, die beispielhaft an einer Zacke 10 der Lamelle 3 in Fig. 2 dargestellt ist. Die turbulente Luftströmung muss sich erst wieder an die Lamellenoberfläche anlegen. Bei diesem Anströmvorgang wird sehr effektiv Wärme übertragen. Die Erzeugung der turbulenten Luftströmung 13 verhindert die Ausbildung einer laminaren Strömung, die für den Wärmeübertrag sehr ineffizient wäre, weil direkt an der Lamelle selbst eine stehende Luftschicht vorhanden wäre.

Bildet sich durch die Abkühlung der Luft Reif an der Lamelle oder den Wärmeübertragungsrohren, wird dieser mit Hilfe von durch die Heizstabrohre geführten, z. B. elektrisch beheizten Heizstäben, abgetaut.

Die Prägungshöhe wird für eine Luftgeschwindigkeit von 1,5 bis 3,5 m/s z.B. zwischen 2,2 mm bis 2,4 mm und der Lamellenabstand zwischen 3 mm und 8 mm gewählt. Die Periode ist derart gewählt, dass der Quotient zwischen Prägungshöhe und Periode zwischen 0,2 und 0,25 liegt.

Die besondere Ausgestaltung der erfindungsgemäßen Lamellen und des erfindungsgemäßen Lamellenwärmetauschers gewährleistet eine optimale Ausbildung von turbulenter Strömung an der Lamellenoberfläche, ohne dass die Gefahr besteht, dass wie beim Stand der Technik Schlitze in den Lamellen durch Reif zugesetzt werden. Das erfindungsgemäße System ermöglicht daher auch über längere Zeiträume einen effektiven Betrieb und verringert die notwendige Anzahl von Abtauvorgängen. Die geeignete Auswahl der Dimensionen der geprägten Lamelle führt zu einem besonders effektiven Wärmeaustausch zwischen Lamelle und strömendem Medium.

Zur Verbesserung des Wärmeübertrages können die Heizstabrohre bzw. Heizrohre durch Aufweitung in den Öffnungen 17 verpresst sein. So kann mit verpressten Rohren während des Heizens eine höhere Lamellentemperatur bei gleichzeitig geringerer Oberflächentemperatur des Heizstabrohres bzw. Heizrohres erreicht werden. Dadurch wird eine unerwünschte Dampfbildung am Heizstabrohr bzw. Heizrohr beim Abtauen verringert.

### Bezugszeichenliste

- 1, 3, 5: Lamelle
- 7: Strömung des gasförmigen Mediums
- 9, 10, 11: Zacken der Lamellenprägung
- 12: waagrechte Bereiche der Lamellenprägung
- 13: turbulente Strömung
- 15: Durchführungen für Wärmeübertragungsrohre
- 16: Aufbördelung
- 17: Heizstabrohrdurchführungen
- P: Periode der Lamellenprägung
- PH: Prägungshöhe der Lamellenprägung
- A: Lamellenabstand

## Patentansprüche

1. Lamellenwärmetauscher mit mehreren parallel angeordneten Lamellen zum Wärmeaustausch mit einem seitlich an die Lamellen anströmendem gasförmigem Medium, die eine Prägung aufweisen, die in Strömungsrichtung (7) des gasförmigen Mediums ein zackenförmiges Profil hat, wobei die Lamellen (1, 3, 5) jeweils Durchführungen für mehrere Wärmeübertragungsrohre aufweisen, die zum Wärmeaustausch mit den Lamellen dienen, wobei drei benachbarte Durchführungen (15) für Wärmeübertragungsrohre jeweils ein etwa gleichschenkliges Dreieck bilden, wobei
das zackenförmige Profil derart geformt ist, dass an den Spitzen der Zacken (9, 10, 11) ein Strömungsabriss zur Erzeugung eines turbulenten Strömungsmusters (13) auftreten kann,
**dadurch gekennzeichnet, dass**
die zwischen zwei entgegengesetzt weisenden Spitzen (9, 11) der zackenförmigen Prägung gemessene Prägungshöhe (PH) größer als 2 mm ist, und
die Lamellen (1, 3, 5) parallel zu den Wärmeübertragungsrohren von einem oder mehreren Heizrohren, Heizstäben oder Heizstabrohren zum Abtauen durchsetzt sind, wobei die Heizrohre, Heizstäbe oder Heizstabrohre jeweils fluchtend zwischen je zwei Wärmeübertragungsrohren (15) angeordnet sind, deren Verbindungslinie schräg zur Strömungsrichtung des gasförmigen Mediums ist.

2. Lamellenwärmetauscher nach Anspruch 1, **dadurch gekennzeichnet, dass**
die zackenförmige Prägung zumindest bereichsweise in etwa periodisch ist.

3. Lamellenwärmetauscher nach Anspruch 2,
**dadurch gekennzeichnet, dass**
die Periode P und die zwischen zwei entgegengesetzt weisenden Spitzen (9, 11) der zackenförmigen Prägung gemessene Prägungshöhe PH folgende Beziehung erfüllen: $0 , 2 \leq PH / P \leq 0 , 25.$

4. Lamellenwärmetauscher nach einem der Ansprüche 1 bis 3,
**dadurch gekennzeichnet, dass**
die zwischen zwei entgegengesetzt weisenden Spitzen (9, 11) der zackenförmigen Prägung gemessene Prägungshöhe PH etwa 2,2 mm bis 2,4mm beträgt.

5. Lamellenwärmetauscher nach einem der Ansprüche 1 bis 4,
**dadurch gekennzeichnet, dass**
die Prägungen der parallel angeordneten Lamellen (1, 3, 5) in Phase sind.

6. Lamellenwärmetauscher nach einem der Ansprüche 1 bis 5,
**dadurch gekennzeichnet, dass**
der Abstand A der Lamellen 3 bis 8 mm, vorzugsweise zwischen 4 mm und 6 mm beträgt.

7. Lamellenwärmetauscher nach einem der Ansprüche 1 bis 6,
**dadurch gekennzeichnet, dass**
das Verhältnis zwischen dem Durchmesser einer Wärmeübertragungsrohrdurchführung (15) und der Länge eines Schenkels des Dreieckes zwischen 0,25 und 0,33 liegt.

8. Lamellenwärmetauscher nach einem der Ansprüche 1 bis 7,
**dadurch gekennzeichnet, dass**
die Heizrohre, Heizstäbe oder Heizstabrohre durch Öffnungen (17) in den Lamellen (1, 3, 5) geführt sind, die keine aufgebördelten Ränder haben.

9. Lamellenwärmetauscher nach Anspruch 8,
**dadurch gekennzeichnet, dass**
Heizrohre oder Heizstabrohre vorgesehen sind, die durch Aufweitung in Öffnungen (17) der Lamellen (1, 3, 5) verpresst sind.

10. Verwendung eines Lamellenwärmetauschers nach einem der Ansprüche 1 bis 9 zur Kühlung oder Erwärmung eines gasförmigen Mediums.

11. Verwendung nach Anspruch 10 zur Kühlung oder Erwärmung von Luft.

## Claims

1. A fin heat exchanger comprising a plurality of fins arranged in parallel for the exchange of heat with a gaseous medium flowing laterally onto the fins which have a stamped portion which has a tooth-like profile in a flow direction (7) of the gaseous medium,
wherein the fins (1, 3, 5) each have leadthroughs for a plurality of heat transfer pipes which serve for the exchange of heat with the fins; wherein three adjacent leadthroughs (15) for heat transfer pipes each form a triangle which is approximately isosceles; and
wherein the tooth-like profile is formed such that a breaking away of the flow can occur at the tips of the teeth (9, 10, 11) to generate a turbulent flow pattern (13),
**characterized in that**
the height (PH) of the stamped portion measured between two tips (9, 11) of the tooth-like stamped portion facing in different directions is larger than 2 mm; and
**in that** the fins (1, 3, 5) in parallel with the heat transfer pipes are passed through by one or more heating pipes, heating rods or heating rod tubes for defrosting, with the heating pipes, heating rods or heating rod tubes each being arranged in alignment between two heat transfer pipes (15) in each case, the connection line of said heat transfer pipes being oblique to the flow direction of the gaseous medium.

2. A fin heat exchanger in accordance with claim 1,
**characterized in that**
the tooth-like stamped portion is approximately periodical at least regionally.

3. A fin heat exchanger in accordance with claim 2,
**characterized in that**
the period P and the height PH of the stamped portion measured between two tips (9, 11) of the tooth-like stamped portion facing in opposite directions satisfy the following relationship: $0.2 \leq PH / P \leq 0.25.$

4. A fin heat exchanger in accordance with any one of the claims 1 to 3,
**characterized in that**
the height PH of the stamped portion measured between two tips (9, 11) of the tooth-like stamped portion facing in opposite directions amounts to approximately 2.2 mm to 2.4 mm.

5. A fin heat exchanger in accordance with any one of the claims 1 to 4,
**characterized in that**
the stamped portions of the fins (1, 3, 5) arranged in parallel are in phase.

6. A fin heat exchanger in accordance with any one of the claims 1 to 5,
**characterized in that**
the spacing A of the fins amounts to 3 to 8 mm, preferably to between 4 mm and 6 mm.

7. A fin heat exchanger in accordance with any one of the claims 1 to 6,
**characterized in that**
the ratio between the diameter of a heat transfer pipe leadthrough (15) and the length of a side of the triangle lies between 0.25 and 0.33.

8. A fin heat exchanger in accordance with any one of the claims 1 to 7,
**characterized in that**
the heating pipes, heating rods or heating rod tubes are led through openings (17) in the fins (1, 3, 5), said openings not having any beaded margins.

9. A fin heat exchanger in accordance with claim 8,
**characterized in that**
heating pipes or heating rod tubes are provided which are pressed in openings (17) of the fins (1, 3, 5) by a widening.

10. Use of a fin heat exchanger in accordance with any one of the claims 1 to 9 for cooling or heating a gaseous medium.

11. Use in accordance with claim 10 for cooling or heating air.

## Revendications

1. Échangeur de chaleur à lamelles comportant plusieurs lamelles agencées parallèlement pour l'échange thermique avec un fluide gazeux attaquant latéralement les lamelles présentant un estampage qui a un profil en forme de zigzag en direction d'écoulement (7) du fluide gazeux, dans lequel les lamelles (1, 3, 5) présentent chacune des passages pour plusieurs tubes transmetteurs de chaleur qui servent à l'échange thermique avec les lamelles, trois passages voisins (15) pour des tubes transmetteurs de chaleur formant chacun un triangle approximativement isocèle,
dans lequel
le profil en forme de zigzag est formé de telle sorte qu'aux pointes des dents, il peut y avoir un décrochage de l'écoulement pour générer un schéma d'écoulement turbulent (13),
**caractérisé en ce que**
la hauteur d'estampage (PH) mesurée entre deux pointes (9, 11) dirigées en sens opposés de l'estampage en forme de zigzag est supérieure à 2 mm, et
les lamelles (1, 3, 5) sont traversées par un ou par plusieurs tubes chauffants, barreaux chauffants ou tubes de barreaux chauffants destinés au dégivrage, parallèlement aux tubes transmetteurs de chaleur, et les tubes chauffants, barreaux chauffants ou tubes de barreaux chauffants sont agencés chacun en alignement entre deux tubes transmetteurs de chaleur respectifs (15) dont la ligne de liaison s'étend en oblique par rapport à la direction d'écoulement du fluide gazeux.

2. Échangeur de chaleur à lamelles selon la revendication 1,
**caractérisé en ce que**
l'estampage en forme de zigzag est au moins localement approximativement périodique.

3. Échangeur de chaleur à lamelles selon la revendication 2,
**caractérisé en ce que**
la période P et la hauteur d'estampage PH mesurée entre deux pointes (9, 11) dirigées en sens opposés de l'estampage en forme de zigzag satisfont la relation suivante : $0 , 2 \leq PH / P \leq 0 , 25.$

4. Échangeur de chaleur à lamelles selon l'une des revendications 1 à 3,
**caractérisé en ce que**
la hauteur d'estampage PH mesurée entre deux pointes (9, 11) dirigées en sens opposés de l'estampage en forme de zigzag est d'environ 2,2 mm à 2,4 mm.

5. Échangeur de chaleur à lamelles selon l'une des revendications 1 à 4,
**caractérisé en ce que**
les estampages des lamelles (1, 3, 5) agencées parallèlement sont en phase.

6. Échangeur de chaleur à lamelles selon l'une des revendications 1 à 5,
**caractérisé en ce que**
la distance A des lamelles est de 3 à 8 mm, de préférence comprise entre 4 mm et 6 mm.

7. Échangeur de chaleur à lamelles selon l'une des revendications 1 à 6,
**caractérisé en ce que**
la relation entre le diamètre d'un passage (15) de tube transmetteur de chaleur et la longueur d'un côté du triangle est comprise entre 0,25 et 0,33.

8. Échangeur de chaleur à lamelles selon l'une des revendications 1 à 7,
**caractérisé en ce que**
les tubes chauffants, les barreaux chauffants ou les tubes de barreaux chauffants sont menés à travers des ouvertures (17) dans les lamelles (1, 3, 5) qui n'ont pas de bords rabattus.

9. Échangeur de chaleur à lamelles selon la revendication 8,
**caractérisé en ce que**
il est prévu des tubes chauffants ou des tubes de barreaux chauffants qui sont pressés par évasement dans des ouvertures (17) des lamelles (1, 3, 5).

10. Utilisation d'un échangeur de chaleur à lamelles selon l'une des revendications 1 à 9 pour refroidir ou chauffer un fluide gazeux.

11. Utilisation selon la revendication 10 pour refroidir ou chauffer de l'air.
